# EUROPÄISCHE PATENTANMELDUNG

(11) **EP 0 306 921 A2**
(43) Veröffentlichungstag der Anmeldung: **15.03.1989**
(21) Anmeldenummer: 88114616.1
(22) Anmeldetag: 07.09.1988
(51) Int. Cl.: B02C 17/16, B02C 25/00

(54) **Verfahren zum Regeln einer Rührwerksmühle**

(30) Priorität: 10.09.1987 DE 3730426
(71) Anmelder: Erich Netzsch GmbH & Co. Holding KG, D-95100 Selb (DE)
(72) Erfinder: Heinritz, Wolfgang, D-8670 Hof (DE); Schertenleib, Peter, D-8673 Rehau (DE)
(74) Vertreter: von Hellfeld, Axel, Dr. Dipl.-Phys.

(57) **Zusammenfassung**

Die Betriebsparameter einer Rührwerksmühle, wie insbesondere deren Durchsatz, Mahlkörper-Füllgrad und die Verweilzeit des Produktes, werden in Abhängigkeit des Glanzes, der Transparenz, der Farbstärke, der Viskosität, des Fließverhaltens oder des pH-Wertes des gemahlenen Produktes geregelt. Hierzu werden für bestimmte Produktgruppen vorab günstige Betriebsparameter ermittelt und während des Betriebs aufgrund von Meßergebnissen so geändert, daß bei maximalem Durchsatz der Mahlkörper-Füllgrad und die Verweilzeit so eingestellt werden, daß gewünschte Werte bezüglich obiger Eigenschaften des Produktes erzielt werden.

## Beschreibung

Die Erfindung betrifft ein Verfahren zum Regeln einer Rührwerksmühle, bei dem eine Eigenschaft des gemahlenen Produktes eine vorgegebene Zeitspanne nach Anlaufen der Mühle ermittelt und die Drehzahl einer Produkt-Förderpumpe oder des Rührwerkes und/oder der Mahlkörper-Füllgrad und/oder die Produkt-Verweilzeit nach Maßgabe des ermittelten Wertes der Eigenschaft eingestellt werden.

Ein solches Verfahren ist aus der DE-A 36 23 833 bekannt. Dort ist bereits ausgeführt, daß verschiedene Regel-Verfahren bekannt sind (DE-A 29 32 783 und 30 38 794), bei denen mehrere miteinander verknüpfte Regelstrecken vorgesehen sind. Bei der gattungsbildenden DE-A 36 23 833 wird als Eigenschaft des gemahlenen Produktes dessen Feinheit ermittelt und der ermittelte Wert in die Regelverknüpfung für die Regelstrecke eingebracht. Entsprechend der gemessenen Produktfeinheit wird dort primär der Lückengrad der Mahlkörper im Mahlbehälter (was auch als Mahlkörper-Füllgrad bezeichnet wird) eingestellt. Dem Fachmann ist geläufig, wie der Mahlkörper-Lückengrad bzw. -Füllgrad einstellbar ist (siehe z. B. auch DE-A 22 40 751 und DE-A 36 23 833).

Bei der DE-A 36 23 833 wird die Produktfeinheit als die wesentliche Meßgröße zum Regeln der Rührwerksmühle herangezogen. Die Messung der Produktfeinheit ist aber problematisch. In der genannten Druckschrift ist hierfür eine sehr aufwendige Einrichtung vorgesehen, in der die Ablenkung eines Laserstrahls gemes sen wird. Gemäß einer anderen Variante dieser Entgegenhaltung soll die Produktfeinheit ausgehend von einem mathematischen Modell allein aus den Betriebsdaten der Rührwerksmühle berechnet werden. Beide genannten Verfahren zum Bestimmen der Produktfeinheit sind sehr aufwendig und teuer, wenn hinreichend genaue Meßwerte erzielt werden sollen.

Der Erfindung liegt die Aufgabe zugrunde, ein gattungsgemäßes Verfahren zum Regeln einer Rührwerksmühle derart weiterzubilden, daß bei möglichst einfacher Bedienung mit geringem apparativen Aufwand gute Qualitäten des gemahlenen Produktes gewährleistet sind.

Erfindungsgemäß wird diese Aufgabe dadurch gelöst, daß eine vorgegebene Zeitspanne nach Anlaufen der Mühle zumindest eine der nachfolgenden Eigenschaften des gemahlenen Produktes, nämlich Glanz, Transparenz, Farbstärke, Kapillarfließverhalten, Viskosität oder pH-Wert, gemessen wird und zumindest einer der folgenden Betriebsparameter der Rührwerksmühle gemäß dem Meßwert eingestellt wird, nämlich die Drehzahl einer Mahlgut-Förderpumpe, die Drehzahl eines Rührwerkes der Mühle, der Mahlkörper-Füllgrad oder die Mahlgut-Verweilzeit in der Rührwerksmühle.

Alle genannten Eigenschaften des gemahlenen Produktes sind wesentlich leichter zu messen als die Produktfeinheit.

Der Glanz des gemahlenen Produktes läßt sich in einfacher Weise mittels Lichtstrahlen und Reflexionsmessungen ermitteln, beispielsweise wie es im Lexikon ULLMANN, Verlag Chemie, Weinheim, 4. Aufl., 1978, Band 15, Seite 700, beschrieben ist.

Auch die Transparenz von gemahlenem Produkt läßt sich in einfacher, herkömmlicher Weise durch Messung der Extinktion ermitteln. Ein Lichtstrahl genau definierter Zusammensetzung wird auf eine definierte Schicht des gemahlenen Produktes gerichtet und das durchtretende Licht wird vermessen.

Auch die Messung der Farbstärke ist als solche dem Fachmann bekannt. Hierzu wird das Produkt mit definiertem Licht bestrahlt und die spektrale Emission wird für bestimmte Wellenlängen hinsichtlich ihrer Intensität gemessen. Ein Meßverfahren zum bestimmen der Farbstärke findet sich zum Beispiel in der Veröffentlichung SENSOR REPORT, 4/1987, S. 8 bis 13 (Aufsatz von Henri Hencke).

Auch die Messung des Kapillarfließverhaltens ist als solche dem Fachmann bekannt. Dieses Verfahren wird insbesondere bei der Herstellung von Textilfarben eingesetzt. Hierzu trägt man auf der Oberfläche eines Fließstoffes eine strichförmige Farbprobe mit genau definierter Menge auf und mißt dann die Breite des Striches, woraus sich ein Maß für die Fließfähigkeit des Farbstoffes ergibt.

Die Messung der Viskosität ist dem Fachmann ebenfalls als solche bekannt. Die Viskosität hängt zwar auch von der Feinheit des gemahlenen Produktes ab, beinhaltet aber auch noch andere Erscheinungen, wie Adhäsionskräfte zwischen den einzelnen Mahlgutkörperchen. Auch Lösungsmittel und Bindemittel sowie andere Zusätze beeinflussen die Viskosität.

Auch Mikroorganismen werden heute in Rührwerksmühlen verarbeitet. Hier spielt erfindungsgemäß die Messung des pH-Wertes eine wesentliche Rolle. Dabei werden Mikroorganismen, insbesondere deren Zellhülle, nicht verkleinert, sondern nur aufgespalten, wodurch der Zellinhalt entweichen kann und entsprechend der Zusammensetzung getrennt werden kann. Der gemessene pH-Wert gibt in erster Näherung einen Richtwert für den Aufschlußgrad bei der Bearbeitung von Mikroorganismen. Beim Zellaufschluß werden Säuren freigesetzt. Je mehr Säure freigesetzt wird, desto höher ist der Zellaufschluß. Man kann also davon ausgehen, daß bei einem pH-Wert von etwa 3 bis 4 der Zellaufschluß abgeschlossen ist. Somit kann anhand einer Messung des pH-Wertes die Rührwerksmühle gesteuert werden und dann, wenn z.B. der gewünschte pH-Wert noch nicht erreicht ist, der Durchsatz, die Drehzahl oder die Betriebszeit verändert werden. Die Messung eines pH-Wertes ist dem Fachmann bekannt. Zum Beispiel kann eine elektrische Leit- oder Widerstandsmessung durchgeführt werden.

Erfindungsgemäß wird also zumindest eine der genannten Eigenschaften des gemahlenen Gutes nach einer vorgegebenen Zeitspanne nach Anlaufen der Rührwerksmühle gemessen. Es können auch mehrere Eigenschaften gemessen werden, wenn diese für das gegebene Produkt als wesentlich erachtet werden. Entsprechend den Meßwerten der genannten Eigenschaften wird dann nachfolgend der Betrieb der Rührwerksmühle gesteuert. Dabei wird zumindest einer der obengenannten Betriebsparameter der Rührwerksmühle automatisch von einem Rechner gemäß dem Meßergebnis eingestellt. Wird beispielsweise eine vorgegebene Zeitspanne nach Anlaufen der Rührwerksmühle festgestellt, daß der Glanz des gemahlenen Produktes nicht einem gewünschten Wert entspricht, so wird entsprechend zuvor empirisch ermittelter Daten zumindest einer der Betriebsparameter wahlweise verändert und zwar so, daß für den Glanz der gewünschte Wert erzielt wird. Entsprechendes gilt für die anderen Eigenschaften bzw. Betriebsparameter.

Die erfindungsgemäß geregelte Drehzahl einer Produkt-Förderpumpe bestimmt im wesentlichen den Durchsatz durch die Rührwerksmühle, also die pro Zeiteinheit gemahlene Produktmenge.

Es versteht sich, daß unter Produkt-Verweilzeit diejenige mittlere Zeitspanne zu verstehen ist, in welcher die Produkte in der Rührwerksmühle dem Mahlprozess ausgesetzt sind. Die Produkt-Verweilzeit hängt zwar von der Drehzahl der Produkt-Förderpumpe ab, ist aber nicht notwendig allein durch diese bestimmt. Beispielsweise kann ohne Änderung der Drehzahl der Produkt-Förderpumpe die Verweilzeit des Produktes in der Rührwerksmühle dadurch verlängert werden, daß gemahlene Produkte am Ausgang der Mühle über einen Beiweg in den Eingang der Mühle rückgeführt und einem erneuten Mahlvorgang unterworfen werden.

Der Begriff "Mahlkörper-Füllgrad" entspricht dem Begriff "Lückengrad". Er gibt das Verhältnis des von den Mahlkörpern im Mahlraum eingenommenen Volumens zu dem von Mahlkörpern freien Volumen an.

Die erfindungsgemäß für die Regelung der Rührwerksmühle herangezogenen Meßgrößen Glanz, Transparenz, Farbstärke, Kapillarfließverhalten oder Viskosität, hängen zwar auch von der Feinheit des Produktes ab. Darüberhinaus gehen in sie aber noch andere Eigenschaften des Produktes ein. So wird zum Beispiel bei der Messung der Produktfeinheit eine mittlere Korngröße und gegebenenfalls die mittlere Abweichung hiervon bestimmt. Die Eigenschaften Glanz, Farbstärke, Transparenz, Kapillarfließverhalten und Viskosität hängen aber in komplizierter Weise von der Korngrößenverteilung, den Oberflächenzuständen oder Zusammenballungen ab, wobei noch chemische Einflüsse auftreten können. Die erfindungsgemäß herangezogenen Meßgrößen sind somit nicht nur wesentlich einfacher meßbar als die Produktfeinheit, sondern geben auch einen genaueren Aufschluß über die eigentlich interessierende Qualität des gemahlenen Produktes.

In einer bevorzugten Ausgestaltung des erfindungsgemäßen Verfahrens ist vorgesehen, daß
a) jeweils für eine vorgegebene Gruppe von Produkten und die beim Mahlen dieser Produkte gewünschten genannten Eigenschaften zugehörige Werte der genannten Betriebsparameter der Rührwerksmühle in einem Speicher eines Rechners abgespeichert werden,
b) vor Beginn eines Mahlvorganges zumindest die Produkt-Gruppe, der das zu mahlende Produkt angehört und gegebenenfalls ein Wert für den anfänglichen Durchsatz der Rührwerksmühle in den Rechner eingegeben werden, welcher insbesondere den anfänglichen Durchsatz und den Mahlkörper-Füllgrad an der Rührwerksmühle einstellt,
c) nach einer vorgegebenen Zeitspanne eine Messung von zumindest einer der genannten Eigenschaften des gemahlenen Produktes durchgeführt wird, und
d) gemäß dem Meßergebnis der Rechner die genannten Betriebsparameter der Rührwerksmühle entsprechend den abgespeicherten Werten einstellt.

Bei der vorstehend beschriebenen bevorzugten Ausgestaltung der Erfindung ist erkannt und berücksichtigt, daß jeweils bestimmte Gruppen von Produkten weitgehend ähnliche Einstellungen der Rührwerksmühle erfordern. Zum Beispiel können für die Herstellung von Oeldruckfarben die drei folgenden Produktgruppen unterschieden werden: Rotationsdruckfarben, sogenannte Heat-Set-Farben und Bogendruck- oder Bogen-Offset-Farben.

Eine besonders einfache Bedienung der Rührwerksmühle ergibt sich dadurch, daß vorab in vorangegangenen Experimenten für jede der Produkt-Gruppen optimal aufeinander abgestimmte Betriebswerte bezüglich der Drehzahl der Förderpumpe, des Mahlkörper-Füllgrades und der Verweilzeit ermittelt werden. Um hinsichtlich Glanz, Transparenz, Farbstärke, Viskosität und Kapillarfließverhalten optimale Produkte zu mahlen, sind für die vorstehend genannten Meßgrößen nicht beliebige Werte verwendbar. Vielmehr müssen die Drehzahl der Pumpe, der Füllgrad und gegebenenfalls die Verweilzeit aufeinander abgestimmt sein. Diese funktionalen Abhängigkeiten zwischen den einzelnen Betriebsparametern zur Erzielung bester Ergebnisse werden, wie gesagt, experimentell ermittelt und für jede Produktgruppe im Speicher eines das erfindungsgemäße Verfahren durchführenden Rechners vorab gespeichert und später bei einem Mahlvorgang zur Regelung der Rührwerksmühle verwendet.

Im weiteren Unterschied zur gattungsbildenden DE-A 36 23 833 wird in einer bevorzugten Ausgestaltung der Erfindung nicht der Mahlkörper-Füllgrad der Rührwerksmühle primär und in Abhängigkeit davon die Drehzahl der Förderpumpe eingestellt, sondern umgekehrt die Drehzahl der Förderpumpe primär als bestimmende Betriebsgröße auf maximalen Durchsatz eingestellt. Diesem maximalen Durchsatz entspricht ein zugehöriger Wert für den Füllgrad, welcher, wie oben beschrieben, vorab experimentell ermittelt worden ist. Allgemein gilt, daß bei einer Erhöhung des Durchsatzes (also einer Erhöhung der Drehzahl der Förderpumpe) proportional auch der Füllgrad erhöht wird, wenn die Produktfeinheit gleich bleiben soll.

Da die Eigenschaften des gemahlenen Produktes nicht nur von der Drehzahl der Pumpe und dem Mahlkörper-Füllgrad abhängen, sondern auch gemäß einer weiteren erfindungsgemäßen Erkenntnis von der Verweilzeit, wird in einer weiteren Ausgestaltung des erfindungsgemäßen Verfahrens die Produkt-Verweilzeit nicht nur über die Drehzahl der Pumpe, sondern zusätzlich durch einen Beiweg (By-Pass) eingestellt, über welchen gemahlenes Produkt am Ausgang der Rührwerksmühle entnommen und wieder in deren Eingang rückgeführt wird, so daß es länger in der Mühle verweilt.

Die Entnahme von gemahlenen Produkten aus der Mühle zu den vorstehend genannten Meßzwecken oder zur Rückführung muß nicht notwendig am Ausgang der Rührwerksmühle erfolgen, sondern kann auch an einer Stelle zwischen Eingang und Ausgang der Mühle durchgeführt werden.

Den vorstehend beschriebenen Verfahrensmerkmalen entspricht auch eine erfindungsgemäße Vorrichtung, in der die angegebenen Funktionen ausgeführt werden.

Nachfolgend wird die Erfindung anhand der Zeichnung näher erläutert. Es zeigt:
Fig. 1 ein Blockdiagramm einer erfindungsgemäß geregelten Rührwerksmühle einschließlich der wesentlichen Schaltund Regelorgane; und
Fig. 2 schematisch den Zusammenhang zwischen dem Füllgrad und dem Durchsatz einer Rührwerksmühle.

Fig. 1 zeigt schematisch eine an sich bekannte Rührwerksmühle 10 (siehe z. B. DE-A 22 40 751). Das Gehäuse und die Abstützung der Rührwerksmühle 10 sind mit dem Bezugszeichen 12 bzw. 12′ angedeutet. Die Rührwerksmühle weist einen als solchen bekannten verschiebbaren Druckkolben 14 auf, mit dem das Volumen des Mahlraumes und damit der Füllgrad veränderbar sind.

Das gemahlene Produkt wird aus der Rührwerksmühle 10 in einen Auffangbehälter 16 überführt.

Die Einzelheiten der Rührwerksmühle können hier als bekannt vorausgesetzt werden und sind beispielsweise den bereits erwähnten Druckschriften zu entnehmen.

Die Erfindung betrifft die Steuerung der Betriebsparameter der Rührwerksmühle 10, nämlich der Drehzahl der Förderpumpe, des Mahlkörper-Füllgrades und der Verweilzeit des zu mahlenden Produktes in der Rührwerksmühle, in Abhängigkeit von bestimmten Meßgrößen, nämlich dem Glanz, der Transparenz und der Farbstärke des gemahlenen Produktes.

Fig. 1 zeigt die für diese Steuerung erforderlichen Bauteile.

Das zu mahlenden Gut wird über eine Förderpumpe 18 und Förderleitungen 20, 26 zum Einlaß E der Rührwerksmühle gefördert. Auf der Einlaßseite sind ein Druckanzeiger und -schalter 22 sowie ein Ventil 24 gemäß Fig. 1 angeordnet.

Nach Passieren des Mahlraumes 28 und Durchführen des Mahlvorganges wird das Produkt über den Auslaß A, die Leitung 30 und das 3-Wege-Ventil 32 zum Auffangbehälter 16 gefördert.

Die Stromaufnahme der Rührwerksmühle 10 wird mittels eines Stromanzeigers und -reglers 34 angezeigt und geregelt.

Die Temperatur des Mahlgutes wird mittels eines Temperaturanzeigers und -reglers 36 angezeigt und entsprechend geregelt. Mittels eines Füllstandsreglers 38 und eines Durchsatzanzeigers und -reglers 40 werden über den Drehzahlanzeiger und -regler 18′ die Förderpumpe 18 sowie über einen weiteren Drehzahlanzeiger und -regler 42 eine weitere Förderpumpe 44 drehzahlgeregelt, wodurch der Durchsatz durch die Rührwerksmühle 10 bestimmt ist.

Die Drehzahlen der Produkt-Förderpumpen 18 und 44 bestimmen zunächst sowohl den Durchsatz durch den Mahlraum 28 der Rührwerksmühle 10 als auch die Verweilzeit der Produkte im Mahlraum. Gemäß Fig. 1 ist das 3-Wege-Ventil 32 umlegbar, so daß aus dem Auslaß A gefördertes, gemahlenes Produkt über den Beiweg 48 zum Einlaß E des Mahlraumes rückgeführt werden kann. Hierdurch kann die Verweilzeit der zu mahlenden Produkte ohne Änderung der Drehzahl der Förderpumpen 18, 44 geändert werden.

Die Betriebsparameter "Drehzahl der Pumpe", "Mahlkörper-Füllgrad" im Mahlraum 28 und "Verweilzeit" wirken sich auf den Glanz, die Transparenz und die Farbstärke des gemahlenen Produktes aus. Daneben haben auch die Produkt-Temperatur, der Rührwerksstrom (Stromanzeiger und -regler 34) und der Mahlraumdruck Auswirkungen auf die genannten Eigenschaften des gemahlenen Produktes.

Es werden beim nachfolgend beschriebenen Ausführungsbeispiel drei Produktgruppen unterschieden, deren zugehörige Produkte jeweils ähnliche Betriebsparameter zum Erzielen optimaler Werte bezüglich Glanz, Transparenz und Farbstärke aufweisen.

Eine erste Produktgruppe sind die Rotationsdruckfarben, die hauptsächlich beim Drucken von Zeitungen Verwendung finden. Rotationsdruckfarben weisen als Farbmittel Ruß auf und als Bindemittel Fettsäuren oder Stearinpech sowie Wurzel- oder andere Harze. Als Öle dienen Mineralöldestillate. Solche Rotationsdruckfarben haben eine sehr geringe Viskosität im Bereich von 100 p.

Eine zweite Produktgruppe sind die sogenannten Heat-Set-Farben für den Offset-Druck. Solche Heat-Set-Farben weisen als Farbmittel organische oder anorganische Pigmente auf. Als Bindemittel werden Hartharze oder Alkydharze verwendet. Die Viskosität solcher Heat-Set-Farben liegt typischerweise bei 120 p.

Als dritte Produktgruppe werden Bogendruck- und Bogen-Offset-Farben unterschieden. Auch hier werden organische oder anorganische Pigmente verwendet. Als Bindemittel dienen mittlere und höher viskose Alkydharze sowie Hartharze (Phenolharze). Es werden trocknende Öle, wie Holzöl oder Mineralöl verwendet. Die Viskosität solcher Bogendruck- und Bogen-Offset-Farben ist relativ hoch und liegt im Bereich von 170 bis 250 p. Die Farben werden typischerweise zum Offset-Druck von Landkarten, Prospekten, Plakaten etc. verwendet.

Jede der vorstehend beschriebenen Produktgruppen zeichnet sich dadurch aus, daß die zu ihnen gehörenden Öldruckfarben sehr ähnliche Betriebsparameter beim Betrieb der Rührwerksmühle erfordern, um gute Werte hinsichtlich Glanz, Transparenz und Farbstärke zu erzielen. Die optimalen Betriebsparameter werden für eine bestimmte Rührwerksmühle vorab experimentell ermittelt und im Speicher eines die Regelorgane gemäß Fig. 1 steuernden Rechners (nicht gezeigt) gespeichert.

Soll ein Mahlvorgang durchgeführt werden, so gibt der Bediener in den Rechner ein, zu welcher Produktgruppe das zu mahlende Produkt gehört. Der Rechner entnimmt dann dem Speicher automatisch die optimalen Betriebsparameter für alle in Fig. 1 gezeigten Regelorgane und stellt diese entsprechend ein.

Alternativ ist es auch möglich, daß der Benutzer nur die Produktgruppe eingibt und überdies noch wahlweise einzelne Betriebsparameter ergänzt, wie z. B. den Durchsatz, die maximale Produkttemperatur und den maximalen Mahlraumdruck.

Sodann startet der Mahlvorgang mit den vorgewählten anfänglichen Betriebsparametern. Nach Ablauf einer Wartezeit, die sich aus der Verweilzeit des Produktes im Mahlraum ergibt, wird angezeigt, daß eine Messung des gemahlenen Produktes hinsichtlich Glanz und/oder Transparenz und/oder Farbstärke sinnvoll ist, je nachdem, welcher der genannten Werte bei dem gerade gemahlenen Produkt von Interesse ist. Die Messung wird mit den eingangs genannten, an sich bekannten Verfahren durchgeführt und ist deshalb erforderlich, weil die oben beschriebene experimentelle Vorabbestimmung der optimalen Betriebsparameter für die einzelnen Produktgruppen nur relativ grobe Anhaltswerte liefert. Die zu mahlenden Produkte können mit unterschiedlicher Qualität geliefert werden, so daß während eines Mahlvorganges Korrekturen erforderlich sein können.

Fig. 2 zeigt den Zusammenhang zwischen dem Mahlkörper-Füllgrad (in %) und dem Durchsatz durch die Rührwerksmühle (in kg/min), welcher durch die Drehzal der Pumpe 18 bestimmt ist. Für ein gegebenes Produkt werden im wesentlichen gleichbleibende Ergebnisse bezüglich Glanz, Transparenz und Farbstärke bei einem bestimmten Füllgrad und einem zugehörigen, bestimmten Durchsatz erhalten. In Fig. 2 sind diese optimalen Werte bezüglich Füllgrad und Durchsatz durch die Punkte A und B angedeutet. Wird der Durchsatz erhöht, also z. B. vom optimalen Wert B auf den maximalen Wert B′ (Fig. 2), so muß, wenn die Qualitätseigenschaften des gemahlenen Produktes gleichbleiben sollen, auch der Füllgrad proportional erhöht werden, also gemäß Fig. 2 vom Wert A auf den Wert A′.

Die Regelung des Betriebs der Rührwerksmühle 10 erfolgt so, daß der Durchsatz und der Mahlkörper-Füllgrad immer proportional zueinander eingestellt werden und zwar so, daß der Durchsatz immer auf einen maximalen Wert eingestellt und danach der Füllgrad entsprechend proportional nachgestellt wird. Der Proportionalitätsfaktor ist für die einzelnen Produktgruppen zuvor ermittelt und abgespeichert worden.

Der Glanz des gemahlenen Produktes ist wesentlich, aber nicht nur durch dessen Feinheit bestimmt. Eine gute Oberflächenstruktur und ein entsprechend guter Glanz hängen auch wesentlich davon ab, daß eine sehr enge Korngrößenverteilung erzielt wird, d.h. die gemahlenen Produkt-Körner müssen in einem möglichst engen Intervall um den Mittelwert der Feinheit konzentriert sein. Eine derart für den Glanz günstige Korngrößenverteilung wird mit der Anordnung gemäß Fig. 1 dadurch erzielt, daß ein Beiweg 48 vorgesehen ist, über den mittels des 3-Weg-Ventils 32 gemahlenes Produkt aus dem Auslaß A des Mahlraumes 28 zu dessen Einlaß E rückgeführt werden kann, so daß de Verweilzeit des gemahlenen Produktes im Mahlraum erhöht wird. Es ist auch möglich, die Verweilzeit über einen Zwischenspeicherbetrieb zu variieren.

Vorstehend wurde die erfindungsgemäße Steuerung einer Rührwerksmühle anhand der gemessenen Eigenschaften Glanz, Transparenz und Farbstürke des gemahlenen Produktes beschrieben. Entsprechend läßt sich die Regelung der Rührwerksmühle durch Messung des Kapillarfließverhaltens und der Viskosität (deren Messung oben beschrieben ist) durchführen. Für jedes Mahlgut und -produkt wird festgelegt, welche der Eigenschaften Glanz, Transparenz, Farbstärke, Viskosität und Kapillarfließverhalten wichtig ist. Für das zu mahlende Produkt werden dann jeweils gewünschte Soll-Werte bezüglich dieser Eigenschaften vorgegeben und mit den eine vorgegebene Zeitspanne nach Anlaufen der Rührwerksmühle gemessenen verglichen. Bei Abweichung wird zumindest einer der genannten Betriebsparameter der Rührwerksmühle so geändert, daß zu erwarten ist, daß nunmehr die Eigenschaft des gemahlenen Produktes näher am Soll-Wert liegt. Bei starken Abweichungen erfolgt entsprechend eine starke Änderung eines Betriebsparameters, während bei geringfügigen Abweichungen entsprechend geringere Korrekturen des Betriebsparameters erforderlich sind.

Die erforderlichen Werte werden experimentell für jedes Mahlgut und -produkt ermittelt und im Rechner abgespeichert.

Werden Mikroorganismen mit einer Rührwerksmühle bearbeitet, insbesondere für den sogenannten Zellaufschluß, so dient der pH-Wert als wesentliche Eigenschaft für die Steuerung der Rührwerksmühle. Der gemessene pH-Wert ergibt in erster Näherung eine Information über den Aufschlußgrad bei der bearbeitung von Mikroorganismen. Neben dem pH-Wert können auch andere der obengenannten Eigenschaften wesentlich sein und bestimmt werden und mit für die Steuerung der Rührwerksmühle herangezogen werden.

## Patentansprüche

1. Verfahren zum Regeln des Betriebs einer Rührwerksmühle, in der ein Mahlgut gemahlen wird,
dadurch **gekenzeichnet,**
daß eine vorgegebene Zeitspanne nach Anlaufen der Mühle zumindest eine der nachfolgenden Eigenschaften des gemahlenen Produktes, nämlich Glanz, Transparenz, Farbstärke, Kapillarfließverhalten, Viskosität oder pH-Wert, gemessen wird und zumindest einer der folgenden Betriebsparameter der Rührwerksmühle gemäß dem Meßwert eingestellt wird, nämlich die Drehzahl einer Mahlgut-Förderpumpe, die Drehzahl eines Rührwerkes der Mühle, der Mahlkörper-Füllgrad oder die Mahlgut-Verweilzeit in der Rührwerksmühle.

2. Verfahren nach Anspruch 1,
dadurch **gekennzeichnet,** daß
a) jeweils für eine vorgegebene Gruppe von Produkten und die beim Mahlen dieser Produkte gewünschten genannten Eigenschaften zugehörige Werte der genannten Betriebsparameter der Rührwerksmühle in einem Speicher eines Rechners abgespeichert werden,
b) vor Beginn eines Mahlvorganges zumindest die Produkt-Gruppe, der das zu mahlende Produkt angehört und gegebenenfalls ein Wert für den anfänglichen Durchsatz der Rührwerksmühle in den Rechner eingegeben werden, welcher insbesondere den anfänglichen Durchsatz und den Mahlkörper-Füllgrad an der Rührwerksmühle einstellt,
c) nach einer vorgegebenen Zeitspanne eine Messung von zumindest einer der genannten Eigenschaften des gemahlenen Produktes durchgeführt wird, und
d) gemäß dem Meßergebnis der Rechner die genannten Betriebsparameter der Rührwerksmühle entsprechend den abgespeicherten Werten einstellt.

3. Verfahren nach Anspruch 2,
dadurch **gekennzeichnet,**
daß die Schritte c) und d) mehr als einmal hintereinander ausgeführt werden.

4. Verfahren nach einem der Ansprüche 2 oder 3,
dadurch **gekennzeichnet,**
daß bei der Einstellung durch den Rechner gemäß dem Meßergebnis die Drehzahl der Produkt-Förderpumpe auf einen Maximalwert und der Mahlkörper-Füllgrad in Abhängigkeit vom Maximalwert der Drehzahl entsprechend den abgespeicherten zugehörigen Werten eingestellt werden.

5. Verfahren nach einem der Ansprüche 1 bis 4,
dadurch **gekenzeichnet,**
daß die Produkt-Verweilzeit mittels eines Beiweges eingestellt wird, über den gemahlenes Produkt in die Rührwerksmühle rückgeführt wird.
